# EUROPÄISCHE PATENTANMELDUNG

(11) **EP 0 273 903 A2**
(43) Veröffentlichungstag der Anmeldung: **06.07.1988**
(21) Anmeldenummer: 87890297.2
(22) Anmeldetag: 29.12.1987
(51) Int. Cl.: E04F 13/08

(54) **Wandverkleidung für Gebäudeaussen- und -innenwände**

(30) Priorität: 30.12.1986 AT 3451/86
(71) Anmelder: RIESENEDER Gesellschaft m.b.H. u. Co. KG, A-4041 Linz (AT)
(72) Erfinder: Anzinger, Erwin, A-4600 Wels (AT)
(74) Vertreter: Hübscher, Heiner, Dipl.-Ing.

(57) **Zusammenfassung**

Eine Wandverkleidung für Gebäudeaußen- und -innenwände (1) besteht aus einem Tragwerk (2) zur Aufnahme einer Abdeckung (4, 11).

Um eine rationell herstellbare, dauerhafte und widerstandsfähige Wandverkleidung zu erreichen, bilden Tragwerk und Abdeckung eine aus Bauelementen (2a, 2b) aufgebaute Vorsatzschale (2), wobei die an der Vorderseite die Abdeckung (4, 11) tragenden Bauelemente (2a, 2b) an der Hinterseite Ausnehmungen (3, 9) und/oder Vorsprünge, Ansätze (5a) od.dgl. aufweisen.

## Beschreibung

Die Erfindung bezieht sich auf eine Wandverkleidung für Gebäudeaußen- und -innenwände, mit einem Tragwerk zur Aufnahme einer Abdeckung.

Zur Verkleidung von Außen- und Innenwänden gibt es, angefangen, von einer Putzschicht bis hin zu Platten aus Holz, Glas, Metall, Stein u.dgl., die verschiedensten Abdeckungen, wobei als Tragwerk bisher Putzträger, Lattenroste, Metallschienen od.dgl. Verwendung finden. Diese Tragwerke werden an der zu verkleidenden Wand befestigt, so daß alle verkleidungsbedingten, vom Tragwerk aufzunehmenden Kräfte und Belastungen auf die zu verkleidende Wand übertragen werden müssen, was einer entsprechend ausgelegten, aufwendigen Verankerung der Wandverkleidung bedarf. Abgesehen davon, ist das Montieren des Tragwerkes umständlich und zeitraubend und ein Hinterfüllen der Wandverkleidung mit Dämmaterial erhöht den Aufwand für die Verankerung und erschwert die Verkleidungsarbeiten. Außerdem führt die Wandverkleidung mit ihrem meist sehr hohen Dampfdiffusionswiderstand zu einer Kondensatbildung hinter der Abdeckung und damit durch Frosteinwirkung zur Gefahr von Asprengungen, Spaltenbildung und anderen Abdeckungsschäden. Die sehr unterschiedlichen Ausdehnungskoeffizienten der Materialien des Tragwerkes einerseits und der Abdeckung andererseits, wie Holz, Metall, Keramik, Mauerwerk, Putz usw. bringen weiters häufig Abplatzungen, Spannungsrisse, Auswölbungen, u.dgl. mit sich und erfordern entsprechend breite, offene Fugen in der Abdeckung.

Der Erfindung liegt daher die Aufgabe zugrunde, diese Mängel zu beseitigen und eine Wandverkleidung der eingangs geschilderten Art zu schaffen, die sich rationell herstellen und montieren läßt, die dauerhaft und witterungsbeständig ist und die sich durch ihre Festigkeit und Widerstandsfähigkeit auszeichnet.

Die Erfindung löst diese Aufgabe dadurch, daß Tragwerk und Abdeckung eine aus Bauelementen aufgebaute Vorsatzschale bilden, wobei die an der Vorderseite die Abdeckung tragenden Bauelemente an der Hinterseite Ausnehmungen und/oder Vorsprünge, Ansätze od.dgl. aufweisen. Durch diese Bauelemente entsteht eine tragende Wandschale, so daß die Hauptbelastung der Wandverkleidung direkt in den Boden bzw. in ein geeignetes Fundament abgeleitet werden kann und eine etwaige Abstützung an der zu verkleidenden Wand lediglich geringe Nebenkräfte aufnehmen muß. Die Bauelemente lassen sich problemlos zur gewünschten Wandschale aufbauen und die gegebenenfalls vorgesehene Verankerung an der zu verkleidenden Mauer erfolgt ohne großen Aufwand im Zuge des Aufbaues. Die Bauelemente können durch Vermörteln, Verkleben, Stecken od.dgl. zusammengesetzt werden und es sind selbstverständlich alle bekannten Ausgestaltungen und Hilfsmaßnahmen für Bausteine zur Verbesserung der Aufbauarbeiten auch bei diesen Bauelementen anwendbar. Die Abdeckung und der tragende Teil der Elemente bilden eine vorfertigbare Baueinheit, wobei für die Wahl der Abdeckung und ihre Befestigung an den Bauelementen jede Freiheit besteht. Unabhängig davon, ob die Vorsatzschale unmittelbar vor der zu verkleidenden Wand oder unter Zwischenlage einer beliebig starken Dämmschicht aufgebaut wird, ergibt sich eine selbsttragende Verkleidung und die Vorsatzschale kann zusätzlich zur Aufnahme von Installationen und anderen Einrichtungen des Gebäudes verwendet werden. Die Bauelemente können aus jedem geeigneten, entsprechend tragfähigen Material, wie Beton, Betonmischungen, Tonziegel, Sandstein aber auch Glas, Kunststoff oder Metall u.dgl. hergestellt sein, wobei Abdeckung und Tragteil hinsichtlich der Dehnungseigenschaften aufeinander abstimmbar sind. Die Ausnehmungen und/oder Vorsprünge der Bauelemente sichern ein Abfließen des sich absetzenden Kondenswassers und bringen zwangsweise auch Freiräume für eine Hinterlüftung der Vorsatzschale mit sich. Außerdem lassen sich die Vorsprünge od.dgl. als Abstandhalter gestalten, die nicht nur die Hinterlüftung verbessern, sondern auch die Abstützung der Bauelemente und das Aufbauen der Vorsatzschale vereinfachen. Diese von der zu verkleidenden Wand weitgehend unabhängige Wandverkleidung eignet sich daher auch bestens zur Sanierung von Altbauten, zur Vormauerung bei feuchten Wänden, zum Herstellen besonders schalldichter Wände oder zum Einbau verschiedener spezieller Systeme, wie Solarheizungen u.dgl.

Sind erfindungsgemäß die Bauelemente zu Wandtafeln vorgefertigt, die beispielsweise Geschoßhöhe erreichen, kann das Aufbauen der Vorsatzschale weiter rationalisiert werden. Die Wandtafeln weisen dann insgesamt vorzugsweise Gitter- oder Rasterstruktur auf, so daß neben der entsprechenden Tragfähigkeit eine leichtgewichtige Bauweise möglich ist, wobei sich die Abdeckung zur besseren Aufnahme der Spannungen und Dehnungen auch aus mehreren Plattenteilen od.dgl. zusammensetzen läßt.

Nach einer günstigen Ausgestaltung der Erfindung weisen die Bauelemente an der Hinterseite lotrecht verlaufende Rippen auf, so daß sich beim Aufbauen der Vorsatzschale zwangsweise kanalartige Zwischenräume zwischen zu verkleidender Wand und Vorsatzschale für eine Hinterlüftung ergeben. Besitzen die Rippen dabei voneinander ungleichen Abstand, entsteht beim Aufbauen der Bauelemente auf jeden Fall ein Rippenversatz, der für die Vorsatzschalenhöhe durchgehende Luftkanäle garantiert.

Vorteilhaft ist es auch, wenn die Bauelemente sich in Querschnitt nach hinten zu erweiternde Ausnehmungen aufweisen, da solche Bauelemente durch das erleichterte Entformen der Hohlräume bei Gieß- und Preßverfahren einfacher herstellbar sind und sich außerdem schräg nach hinten abfallende Innenflächen für ein ordnungsgemäßes Abfließen des Kondensates ergeben.

Die Abdeckung kann beliebig gewählt sein, doch ist es zweckmäßig, wenn als Abdeckung vorzugsweise lösbar an den Bauelementen angesetzte Verkleidungsplatten dienen. Die Bauelemente können daher mit verschiedenen Verkleidungsplatten versehen werden, wobei diese Platten durch Kleben, Andübeln, Einhaken, Aufstecken, Ankipsen od.dgl. Befestigungsmöglichkeiten ansetzbar sind. Eine lösbare Befestigung ist wegen der dadurch gegebenen Auswechselbarkeit der Platten vorteilhaft.

Erfindungsgemäß kann die Abdeckung an den Bauelementen auch direkt angeformt sein, so daß werkseitig ein mit der Abdeckung einstückiger Bauteil hergestellt wird. Dadurch ist es möglich, die Abdeckung bei der Herstellung als Waschbeton od.dgl. mitzufertigen oder die Sichtfläche mit einer Besandung zu versehen usw. Es ist auch möglich, das Bauelement samt Abdeckung einfach als Verkleidungselement aus Abdeckplatte und hinten angesetzten Pratzen, Rippen u.dgl. zu gestalten, was zu einer besonders rationellen Wandverkleidung führt.
Weisen die Bauelemente erfindungsgemäß eine zur Lotrechten geneigte Vorderseite auf, ergibt sich eine Abdeckung mit schuppen- oder stufenartigem Charakter. Günstig ist es weiters, wenn die Bauelemente randseitig Abstandhalter besitzen und/oder die Abdeckung einen über den Bauelementenrand vorragenden Überlappungsstreifen bildet, was ein ordnungsgemäßes Aufmauern der Vorsatzschale erleichtert. Die Abstandhalter bestimmen eine gleichbleibende Stärke der Lager- und Stoßfugen und ein vorragender Überlappungsstreifen der Abdeckung ermöglicht das dichte Aneinanderstoßen der einzelnen Abdeckungselemente trotz einer bestimmten Fugenstärke.

In der Zeichnung ist der Erfindungsgegenstand rein schematisch veranschaulicht, und zwar zeigen
Fig. 1 eine erfindungsgemäße Wandverkleidung im Horizontalschnitt, die
Fig. 22und 3 ein einzelnes Bauelement dieser Verkleidung in Rückansicht bzw. im Vertikalschnitt und
Fig. 4 ein weiteres Ausführungsbeispiel eines erfin dungsgemäßen Bauelementes in Rückansicht.

Um eine Gebäudewand 1 rationell und dauerhaft verkleiden zu können, wird eine tragende Vorsatzschale 2 aus rahmenförmigen Bauelementen 2a aufgebaut, die an der Hinterseite Ausnehmungen 3 aufweisen. Diese Bauelemente 2a bilden mit ihrer Vorderseite die gewünschte Abdeckung, die als mit dem Bauelement einstückige Vorderwand oder, wie veranschaulicht, als eigene, an die Bauelemente angeklebte oder auf andere geeignete Weise befestigte Verkleidungsplatten 4 hergestellt sein kann. Zur Versteifung der Bauelemente gibt es lotrechte Zwischenwände 5, die nach hinten zu vorstehenden Rippen 5a erhöht sind. Bei Aufbauen der Bauelemente 2a entstehen durch diese vorstehenden Rippen 5a zwangsweise Freiräume 6 für eine Hinterlüftung der Vorsatzschale 2 und gleichzeitig dienen diese Rippen 5a zur Abstützung einer zwischen Gebäudewand 1 und Vorsatzschale 2 eingebrachten Dämmaterialschicht 7. Sind die Zwischenwände 5 bzw. die Rippen 5a unterschiedlich weit voneinander entfernt, kommt es zwangsweise beim Aufbau zu einem Versatz der Rippen, was durchgehende Strömungswege gewährleistet. Die Ausnehmungen 3 der Bauelemente 2a erweitern sich im Querschnitt nach hinten zu, so daß sich bodenseitig schräge Abflußflächen 8 ergeben, die ein Abtropfen des an der Innenseite der Verkleidungsplatten 4 sich niederschlagenden Kondensates in die luftdurchströmten Freiräume 6 erleichtern.

Wie in Fig. 4 angedeutet, können als Bauelemente auch vorgefertigte großflächigere Wandtafeln 2b vorgesehen sein, die aus Festigkeitsgründen Gitterstruktur besitzen, aber ebenfalls entsprechende Ausnehmungen 9 und zu nach hinten vorstehenden Rippen erhöhte lot rechte Zwischenwände 10 aufweisen. Auch diese Wandtafeln 2b sind an der Vorderseite mit einer Abdeckung 11 versehen, so daß gleichzeitig mit dem Zusammensetzen der Vorsatzschale 2 eine fertige Wandverkleidung entsteht. Als Abdeckung 11 eignen sich die verschiedensten Verkleidungsplatten, es ist aber auch möglich, als Abdeckung eine Putzschicht aufzubringen, direkt an die Bauelemente Sichtflächen anzuformen od.dgl.

Die erfindungsgemäße Wandverkleidung läßt sich durch einfaches, rationelles Aufbauen einer selbsttragenden Vorsatzschale errichten und zeichnet sich durch ihre Festigkeit. Widerstandsfähigkeit und Dauerhaftigkeit aus. Die Vorsatzschale bildet dabei nicht nur gemeinsam Tragwerk und Abdeckung, sondern kann zusätzlich zu weiteren Ausgaben, beispielsweise zum Verlegen von Installationen, zur Verstärkung der Dämmwirkung u.dgl. genutzt werden.

## Patentansprüche

1. Wandverkleidung für Gebäudeaußen- und -innenwände (1), mit einem Tragwerk (2) zur Aufnahme einer Abdekkung (4, 11), dadurch gekennzeichnet, daß Tragwerk und Abdeckung eine aus Bauelementen (2a, 2b) aufgebaute Vorsatzschale (2) bilden, wobei die an der Vorderseite die Abdeckung (4, 11) tragenden Bauelemente (2a, 2b) an der Hinterseite Ausnehmungen (3, 9) und/oder Vorsprünge, Ansätze (5a) od.dgl. aufweisen.

2. Wandverkleidung nach Anspruch 1, dadurch gekennzeichnet, daß die Bauelemente zu Wandtafeln (2b) vorgefertigt sind.

3. Wandverkleidung nach Anspruch 1 oder 2, dadurch gekennzeichnet, daß die Bauelemente (2a, 2b) an der Hinterseite lotrecht verlaufende Rippen (5a) od.dgl. aufweisen.

4. Wandverkleidung nach Anspruch 3, dadurch gekennzeichnet, daß die Rippen (5a) voneinander ungleichen Abstand besitzen.

5. Wandverkleidung nach einem der Ansprüche 1 bis 4, dadurch gekennzeichnet, daß die Bauelemente (2a) sich im Querschnitt nach hinten zu erweiternde Ausnehmungen (3) aufweisen.

6. Wandverkleidung nach einem der Ansprüche 1 bis 5, dadurch gekennzeichnet, daß als Abdeckung vorzugsweise löbar an der Bauelementen (2a) angesetzte Verkleidungsplatten (4) dienen.

7. Wandverkleidung nach einem der Ansprüche 1 bis 5, dadurch gekennzeichnet, daß die Abdeckung an den Bauelementen angeformt ist.

8. Wandverkleidung nach einem der Ansprüche 1 bis 7, dadurch gekennzeichnet, das die Bauelemente eine zur Lotrechten geneigte Vorderseite aufweisen.

9. Wandverkleidung nach einem der Ansprüche 1 bis 8, dadurch gekennzeichnet, daß die Bauelemente randseitig Abstandhalter besitzen und/oder die Abdeckung einen über den Bauelementenrand vorragenden Überlappungsstreifen bildet.
